# EUROPÄISCHE PATENTSCHRIFT

(11) **EP 0 220 389 B1**
(45) Veröffentlichungstag und Bekanntmachung des Hinweises auf die Patenterteilung: **02.05.1990**
(21) Anmeldenummer: 86110166.5
(22) Anmeldetag: 24.07.1986
(51) Int. Cl.: E04F 13/12

(54) **Paneel zur Bekleidung von Wänden oder Decken**
Panel to cover walls or ceilings
Panneau pour couvrir les murs ou les plafonds

(30) Priorität: 30.10.1985 DE 3538538
(43) Veröffentlichungstag der Anmeldung: 06.05.1987
(73) Patentinhaber: Ballas, Peter, D-7597 Rheinau-Linx (DE)
(72) Erfinder: Ballas, Peter, D-7597 Rheinau-Linx (DE)
(74) Vertreter: Patent- und Rechtsanwaltssozietät, Schmitt, Maucher & Börjes

(56) Entgegenhaltungen:
- AT-B- 352 363
- AT-B- 364 501
- BE-A- 742 486
- BE-A- 765 817
- DE-A- 2 352 309
- DE-A- 2 917 025
- DE-A- 3 246 376
- DE-U- 7 102 476
- FR-A- 1 531 524
- FR-A- 2 143 180
- US-A- 4 104 840

## Beschreibung

Die Erfindung betrifft ein Paneel zur Bekleidung von Wänden oder Decken von Bauwerken, bei welchem zwei parallele Längsränder derart profiliert sind, daß ein Einsteck-Längsrand in Gebrauchsstellung in einen Aufnahme-Längsrand eingreift, wobei der Aufnahme-Längsrand zwei einander gegenüberliegende, etwa parallel zur Paneeloberfläche verlaufende Wandungen hat und in Gebrauchsstellung damit die Ober- und Unterseite des Einsteck-Längsrandes des Nachbarpaneels umgreift und sich der Querschnitt des Einsteck-Längsrandes zu seiner Stirnseite hin verjüngt, wobei ein Hohlraum zwischen den Längsrändern und der Oberfläche des Paneels mit einem Isolierwerkstoff ausgeschäumt ist.

Ein derartiges Paneel ist aus der US-A 4 104 840 bekannt. Dabei ist vorgesehen, daß sich der Einsteck-Längsrand im Querschnitt verjüngt, so daß er problemlos in den Aufnahme-Längsrand eingeführt werden kann. Zur gegenseitigen Befestigung dieser Längsränder ist jedoch lediglich eine Verklebung vorgesehen, die im Laufe der Zeit vor allem aufgrund von Wärmeschwankungen und daraus resultierenden Wärmebewegungen der Paneele, die sich vor allem auf ihrer Oberfläche stark aufheizen und auch wieder stark abkühlen können, leiden kann.

Zwar ist aus der DE-A 2 917 025 und auch aus DE-U 7 102 476 jeweils ein Paneel zum Bekleiden von Decken und Wänden bekannt, bei welchem der Einsteck-Längsrand und der Aufnahme-Längsrand formschlüssig miteinander verbunden werden können. Dabei ergibt sich jedoch beim Zusammenfügen, daß der eine Hinterschneidung aufweisende Aufnahme-Längsrand aufgespreizt und aufgeweitet werden muß, so daß die Gefahr bleibender Verformungen und damit einer unzureichenden Steckverbindung gegeben ist. Auch kann durch einen solchen aufgeweiteten Einsteck-Längsrand Feuchtigkeit eindringen.

Bei dem Paneel gemäß DE-U 7102 476 ist nur ein kleinerer Teil des Aufnahme-Längsrandes nutenförmig zur Aufnahme eines Vorsprunges des Einsteck-Längsrandes ausgebildet. Die Oberseiten benachbarter Paneele sollen dabei unmittelbar miteinander fluchten. Deshalb sind bei diesem vorbekannten Paneel im Querschnitt drei Punkte gegeneinander verspannt, deren einer unmittelbar unterhalb der Oberfläche an sich stumpf berührenden Teilen der Längsränder liegt, während ein zweiter Berührungspunkt nahe dem Eintritt in den nutenförmigen Innenraum des Aufnahme-Längsrandes angeordnet ist und der dritte, für die Verankerung wichtigste Punkt hinter der Hinterschneidung liegt. Durch diese Verspannung an drei Querschnittspunkten ist eine Aufnahme von Wärmedehnungen der Paneele praktisch ausgeschlossen oder nur über deren Verformung möglich. Dabei besteht auch bei diesem Paneel bei großen Temperaturschwankungen die Gefahr, daß sich der Paneelenverbund verwirkt oder daß sogar die Verbindung benachbarter Paneele gelöst wird.

Es besteht deshalb die Aufgabe, ein Paneel der eingangs erwähnten Art zu schaffen, mit welchem bei definierter Einstecktiefe der Längsränder benachbarter Paneele ineinander auch größere Wärmedehnungen ohne Verformung der Paneele und ohne Lösung der Verbindung aufgefangen werden können, gleichzeitig aber die Montage erleichtert und vor allem bei der Montage ein Aufbiegen der beiden Wandungen des Aufnahme-Längsrandes vermieden werden kann.

Zur Lösung dieser Aufgabe ist das erfindungsgemäße Paneel dadurch gekennzeichnet, daß der Aufnahme-Längsrand in seinem Inneren eine Hinterschneidung und der Einsteck-Längsrand einen diese Hinterschneidung in Gebrauchsstellung erfassenden hakenförmigen Vorsprung aufweisen, daß der umgriffene Einsteck-Längsrand gegenüber seiner Oberseite zurückspringt und in Gebrauchsstellung zwischen der Stirnseite des Einsteck-Längsrandes und dem Nutengrund des Aufnahme-Längsrandes sowie zwischen der in Einsteckrichtung vorderen Seite der Hinterschneidung und dem dieser gegenüber zurückspringenden Bereich des Einsteck-Längsrandes jeweils ein Spiel vorgesehen ist, wobei der die Hinterschneidung innerhalb des Aufnahme-Längsrandes hintergreifende Vorsprung im Querschnitt etwa hakenförmig ausgebildet ist und sein Hakenende an der rückseitigen Anschlagfläche der Hinterschneidung anliegt, während die Außenseite des Hakens zu dem Nutengrund des Aufnahme-Längsrandes Spiel aufweist und ein den Hakenrücken bildender Bereich des Einsteck-Längsrandes im Querschnitt schräg zur Stirnseite in dem Sinne verläuft, daß die Querschnittsverjüngung des Einsteck-Längsrandes gebildet ist.

Das erwähnte Spiel erlaubt es, daß die beiden Längsränder sich beidseits verschieben und auch ineinander verschieben können, wenn sich die Paneele aufgrund größerer Erwärmung ausdehnen. Gleichzeitig ist aber dennoch ein ungewolltes Herausziehen eines Paneels aus dem anderen während der Montage oder ein ungenügend tiefes Einstecken dadurch verhindert, daß durch die Hinterschneidung und dem dazu passenden hakenförmigen Vorsprung Formschluß entgegen der Lösebewegung existiert. Der Monteur kann praktisch nach dem Zusammenfügen zweier Paneele diese in fluchtender Position etwas auseinanderziehen, so daß der Vorsprung an der Rückseite der Hinterschneidung anschlagen kann. Damit wird auch die größtmögliche Spielfreiheit in Einsteckrichtung, d.h. für Wärmedehnungen eingestellt.

Die hakenförmige Ausbildung des die Hinterschneidung in dem Aufnahme-Längsrand hintergreifenden Vorsprunges vereinfacht dabei die Herstellung und ist günstig für die feste Verbindung entgegen der Einsteckrichtung. Durch die Querschnittsverjüngung des Einsteck-Längsrandes wird die Montage erleichtert und ein Aufbiegen der beiden Wandungen des Aufnahme-Längsrandes vermieden. Diese Querschnittsverjüngung erlaubt es nämlich in Verbindung mit der Hakenöffnung, durch eine etwas schräge Anordnung des Paneels mit dem Einsteckrand den schmaleren Zwischenraum zwischen der Hinterschneidung und der gegenüberliegenden Wandung des Aufnahme-Längsrandes mit dem Hakenteil zu überwinden, ohne daß dabei die beiden Wandungen auseinandergezwängt werden müssen. Ebenso kann auf diese Weise auch eine Demontage ohne Beschädigung der Längsränder erfolgen.

Besonders zweckmäßig und für die Montage günstig ist es dabei, wenn der Abstand der Außenseiten der den Aufnahme-Längsrand bildenden Wandungen etwa der Gesamtdicke oder -stärke des Paneels entspricht. Entsprechend groß ist die Einstecköffnung dieses Längsrandes und entsprechend einfach die Montage.

Die Hinterschneidung kann als im Querschnitt etwa sägezahnartiger Vorsprung mit in Einsteckrichtung schrägem Anstieg und an der Rückseite etwa rechtwinklig zur Nutenwand verlaufende Anschlagfläche ausgebildet sein. Praktisch bildet nämlich der Einsteck-Längsrand eine Nut, deren eine Wandung die vorspringende Hinterschneidung aufweist. Der dazu passende Vorsprung kann leicht hinter diese Hinterschneidung gebracht werden, indem das Paneel - wie schon erwähnt - mit dem Einsteck-Längsrand zunächst etwas schräg zu dem Paneel mit dem Aufnahme-Rand gehalten wird, bis der Vorsprung in den Bereich hinter der Hinterschneidung gelangt ist. Durch Zurückkippen des schrägen Paneels in fluchtende Position zu dem anderen Paneel gelangt dann der Vorsprung direkt hinter die Hinterschneidung.

Ausgestaltungen der Erfindung und insbesondere der Form der Längsränder sind Gegenstand der Ansprüche 4 bis 11. Dabei ist die Maßnahme des Anspruches 7 besonders vorteilhaft, wonach nämlich die Dickenverminderung des Paneels an dem Einsteck-Längsrand breiter als ihr Eingriff in den Gegen-Längsrand ist, so daß in montiertem Zustand eine Kontrollfuge mit zwei parallelen Bereichen der ineinandergreifenden Längsränder gebildet ist. Somit ist auf einen Blick eine Kontrolle möglich, ob die beiden Ränder richtig ineinandergesteckt sind und auf einfache Weise kann nachgemessen werden, ob dabei auch das Hakenstück an der Innenseite der Hinterschneidung anliegt und somit das gewünschte Spiel an den eigentlichen Stirnseiten vorhanden ist. Da die Verminderung der Dicke in diesem Randbereich relativ geringfügig ist, weil sie lediglich der Stärke der einen Wandung des Aufnahme-Längsrandes entspricht, ergibt sich praktisch keine Beeinträchtigung der Isolierwirkung.

Die Wahl der Abmessungen der Dicke der Längsränder, die die beiden Längsränder in Gebrauchsstellung einen Klemm- oder Preßsitz miteinander haben läßt, ergibt eine gute Abdichtung an den Berührungsstellen der Längsränder.

Vor allem bei Kombination der vorbeschriebenen und in den Ansprüchen erwähnten Maßnahmen und Merkmalen ergibt sich ein Paneel, welches eine einfache Verbindung mit dem Nachbarpaneel erlaubt, dennoch auch große Wärmedehnungen zuläßt ohne daß Elastizitätskräfte an den Paneelen wirksam werden und dabei den Herstellungsaufwand praktisch nicht verändert. Obwohl die Längsränder eine Relativverschiebung der Paneele erlauben, sind sie praktisch formschlüssig verbunden, so daß eine definierte und festgelegte Einstecktiefe bei der Montage sichergestellt werden kann. Da der Aufnahme-Längsrand praktisch die gesamte Dicke der Paneele ausnutzen kann, ist die erfindungsgemäße Ausbildung der Paneele vor allem auch dann gut anwendbar, wenn die Paneele eine relativ geringe Gesamtdicke von beispielsweise zwischen 10 und 20 mm haben. Dies ist auch deshalb vorteilhaft, weil gerade dünnere Paneele unter Wärmespannungen noch schneller zu Verwerfungen neigen würden, die bei der erfindungsgemäßen Ausgestaltung durch die vorgesehenen Verschiebespielräume aber vermieden werden.

Nachstehend ist die Erfindung mit ihren ihr als wesentlich zugehörenden Einzelheiten anhand der Zeichnung in einem Ausführungsbeispiel noch näher erläutert.

Es zeigt in schematisierter Darstellung:
Fig. 1 einen Querschnitt eines Paneels mit einem an dessen Aufnahme-Längsrand angreifenden Nachbarpaneel und
Fig. 2 eine der Fig.1 etwa entsprechende Darstellung, wobei ein Paneel gegenüber dem Nachbarpaneel schräg steht, um gerade damit zusammengefügt oder von diesem getrennt zu werden und trotz des Formschlusses in Gebrauchsstellung gemäß
Fig.1 eine einfache Montage oder Demontage zu ermöglichen.

Ein Paneel 1 dient zu Bekleidung von Wänden oder Decken von Bauwerken, wobei die beiden parallelen Längsränder 2 und 3 des Paneels 1 derart profiliert sind, daß sie gemäß Fig. 1 formschlüssig ineinanderpassen. Dabei hat der Aufnahme-Längsrand 2 in seinem Inneren eine Hinterschneidung 4 und der Einsteck-Längsrand 3 bzw. der in den Aufnahme-Längsrand 2 passende Längsrand 3 des Nachbarpaneels einen diese Hinterschneidung 4 erfassenden Vorsprung 5. Der Hohlraum zwischen den Längsrändern 2 und 3 und der Oberfläche 6 des Paneels 1 ist im Ausführungsbeispiel mit einem Isolierwerkstoff 7 ausgeschäumt.

In beiden Figuren erkennt man, daß der die Hinterschneidung 4 aufweisende Aufnahme-Längsrand 2 in Einsteckrichtung vor der Hinterschneidung 4 zwei einander gegenüberliegende etwa parallel zur Paneeloberfläche 6 verlaufende Wandungen 8 und 9 hat und in Gebrauchsstellung gem. Fig.1 damit die Oberseite 10 und die Unterseite 11 des Einsteck-Längsrandes 3 des Nachbarpaneels umgreift. Dabei springt der umgriffene Einsteck-Längsrand 3 gegenüber seiner Oberseite 6 zurück, so daß die Oberseite 10 dieses Längsrandes 3 gegen die Oberseite 6 des Paneels etwas zurückliegt. Vor allem wird in Fig. 1 deutlich, daß in Gebrauchsstellung zwischen der Stirnseite 12 des Einsteck-Längsrandes 3 und dem Nutengrund 13 des etwa nutenförmigen Aufnahme-Längsrandes 3 und ferner zwischen der in Einsteckrichtung vorderen Seite oder Fläche 14 der Hinterschneidung 4 und dem dieser gegenüber zurückspringenden Bereich 15 des Einsteck-Längsrandes 3 jeweils ein Spiel vorgesehen ist. Dabei entspricht der Abstand der Außenseiten der den Aufnahme-Längsrand 2 bildenden Wandungen 8 und 9 im Ausführungsbeispiel der Gesamtdicke oder -stärke des Paneels 1, so daß insgesamt eine möglichst große Öffnung an diesem Einsteck-Längsrand 2 vorhanden ist, wodurch diese Lösung auch für relativ dünne Paneele 1 zweckmäßig und vorteilhaft wird.

Die Hinterschneidung 4 ist im Ausführungsbeispiel als im Querschnitt etwa sägezahnartiger Vorsprung mit in Einsteckrichtung schrägem Anstieg an ihrer Vorderseite 14 und an der Rückseite etwa rechtwinklig zur Nutenwand 8 verlaufender Anschlagfläche 16 ausgebildet. Gegebenenfalls genügt dabei auch ein etwas stumpferer als ein rechter Winkel oder es könnte sogar ein spitzer Winkel dieser Anschlagfläche 16 zur Nutenwand 8 vorgesehen werden.

Der in Gebrauchsstellung die Hinterschneidung 4 innerhalb des Aufnahme-Längsrandes 2 hintergreifende Vorsprung 5 ist etwa hakenförmig ausgebildet. Gemäß Fig. 1 liegt zweckmäßigerweise das Hakenende 17 in Gebrauchsstellung an der rückseitigen Anschlagfläche 16 der Hinterschneidung 4 an, während die Außenseite des Hakens als Stirnseite 12 zu dem Nutengrund 13 des Aufnahme-Längsrandes 2 das schon erwähnte Spiel aufweist. Somit ergibt sich bei der Montage eine definierte Lage der beiden Paneele zueinander, wobei gleichzeitig im Inneren der an sich formschlüssigen Verbindung genügend Bewegungsspielraum für Wärmedehnungen eingeplant ist. Es können also Wärmedehnungen ungehindert stattfinden, ohne daß dabei die Elastizitätskräfte der Paneele beansprucht würden, falls das Spiel entsprechend dem Ausdehnungskoeffizienten ausreichend groß gewählt ist. Somit werden auch Verwerfungen der Paneele bei starker Erwärmung aufgrund ihres gegenseitigen Verbundes von vomeherein vermieden.

Ein den Hakenrücken bildender Bereich 18 des Einsteck-Längsrandes 3 verläuft im Querschntt schräg zur Stirnseite 12 des Hakens bzw. des Paneels 1 hin in dem Sinne, daß sich der Querschnitt des Einsteck-Längsrandes 3 zu seiner Stirnseite 12 hin verjüngt. Vor allem in Fig. 2 erkennt man die Besonderheit und Bedeutung dieser Maßnahme, die ein Einführen des Längsrandes 3 in den Längsrand 2 trotz der im Inneren des Längsrandes 2 befindlichen Hinterschneidung 4 erlaubt. Dabei spielt auch die Verringerung der Dicke des Längsrandes 3 im Bereich seiner Oberseite 10 und die Länge der Wandung 8 eine entsprechende Rolle und es ist dafür gesorgt, daß die Länge einer gedachten senkrechten Linie auf die den Hakenrükken bildende Schräge 18 des Einsteck-Längsrandes 3 bis zur gegenüberliegenden etwas eingezogenen Oberseite 10 dieses Längsrandes 3 gleich oder kleiner als der Abstand der beiden Innenseiten der Wandungen 8 und 9 der den Aufnahme-Längsrand 2 bildende Nut ist. Gemäß Fig. 2 braucht also nur die einzuführende Paneele etwas schräg zu der Nachbarpaneele gestellt zu werden, um die beiden Längsränder 2 und 3 ohne Kraftanstrengung und ohne Verformungen ineinander führen zu können. Ist der Vorsprung 5 in dem Bereich hinter der Hinterschneidung 4 angelangt, wird die schrägstehende Paneele in Flucht mit der anderen Paneele 1 gebracht, wonach die Situation gemäß Fig. 1 hergestellt ist. Gegebenenfalls kann noch eine leichte Zugkraft auf die beiden Paneelen entgegen ihrer Einsteckrichtung aufgebracht werden, um die Hakenfläche 17 an der Anschlagfläche 16 des Vorsprunges 4 zur Anlage zu bringen.

Der in Gebrauchsstellung umgriffene Einsteck-Längsrand 3 verjüngt sich auch an dem der Oberseite 6 benachbarten zurückspringenden Bereich 10 unmittelbar vor der Hinterschneidung 4 bis in die Hakenöffnung hinein ebenfalls, wobei die Schräge dieser Verjüngung in Gebrauchsstellung parallel zu der Schräge an der Vorderseite 14 der Hinterschneidung 4 verläuft. Praktisch ergibt sich somit für den Einsteck-Rand 3 zu seiner Stirnseite 12 hin auf beiden Seiten eine Abschrägung, durch welche der Querschnitt dieses Längsrandes 3 zur Stirnseite 12 hin verjüngt wird. Auch dadurch wird die Einsteckmontage gemäß Fig. 2 erleichtert.

In Fig. 1 erkennt man noch, daß der Rand der oberseitigen Wandung 8 des Aufnahme-Längsrandes 2 in Gebrauchsstellung zumindest bis zum Anfang 19 der an der gegenüberliegenden Seite des Einsteck-Längsrandes 3 befindlichen Schräge 18 reicht oder diesen Anfang 19 sogar überragt. Dadurch ergibt sich auch in Querrichtung eine feste Verbindung der beiden Paneele 1, so daß ihre Oberflächen 6 sicher miteinander fluchten.

Die Verminderung 10 der Dicke des Paneels 1 an dem Einsteck-Längsrand 3 ist im Ausführungsbeispiel breiter als ihr Eingriff in den Gegen-Längsrand 2 in Gebrauchsstellung, so daß in montiertem Zustand eine Kontrollfuge 20 mit zwei parallelen Bereichen der ineinandergreifenden Längsränder gebildet ist, nämlich dem Rand der Wandung 8 einerseits und der Abkröpfung 21, die die Dickenverminderung 10 bewirkt. Nach der Montage kann die Breite der Nut 20 überprüft werden und wenn ihre Begrenzungen nicht parallel laufen, ist die Zusammenfügung der Längsränder noch nicht in Ordnung. Ferner könnte eine zu schmale Kontrollfuge 20 darauf hindeuten, daß das Spiel zwischen den Stirnseiten 12 und 13 im Inneren der Steckverbindung nicht vorhanden oder zu gering vorgewählt ist.

Die Hinterschneidung 4 ist dabei im Ausführungsbeispiel in dem nutenförmigen Aufnahme-Längsrand 2 an der Nutenwandung 8 angeordnet, die an der Oberfläche 6 des Paneels 1 vorgesehen ist bzw. sich an diese anschließt, während die gegenüberliegende Nutenwand 9 als verlängerter Schenkel des das Paneel 1 im wesentlichen bildenden Werkstoffes, beispielsweise eines Aluminiumbleches, ausgebildet ist. Somit lassen sich auch diese Ränder 2 und 3 gut einstückig mit dem Paneel 1 fertigen, biegen und formen.

Dabei kann dann auch dafür gesorgt werden, daß die beiden Längsränder 2 und 3 in Gebrauchsstellung einen Klemm- und Preßsitz miteinander haben, so daß in diesem Bereich eine gute Abdichtung erzielt und somit auch Regen von der bekleideten Wandung abgehalten werden kann. Die diesem Regen ausgesetzte Oberseite 6 und die dort befindliche flache Fuge 20 können somit bei vertikaler Anordnung solches Wasser ableiten, ohne daß es in das Innere der Längsränder gelangt. Selbst geringfügige Flüssigkeitsmengen im Inneren der Steckverbindung können nach unten ablaufen, weil sie an der Berührung zwischem dem Anfang 19 der Schräge 18 und der Wandung 9 wiederum an einem weiteren Vordringen zu der Rückseite der Paneele 1 und somit zu der Gebäudewand hin gehindert wird.

Die vorzugsweise aus Aluminiumblech gebildete Haut 22 des Paneels 1 ist in einem Stück zu dem Hakenquerschnitt gebogen und hat am Ende des schrägen Hakenrückens 18 vor der Montage zweckmäßigerweise einen etwas größeren Abstand zu der gegenüberliegenden Außenseite 10 des Einsteck-Längsrandes 3 als nach der Montage, so daß dieser umgebogene Randbereich bei der Montage federartig zusammendrückbar ist. Dadurch wird der erwähnte Klemmsitz und die Abdichtwirkung durch die Montage von selbst erreicht. Der schräge Hakenrücken 18 hat dabei an seinem Anfang 19 noch eine Fortsetzung 23 parallel zur Oberfläche 6, die von der Nutenwandung 9 des Aufnahme-Längsrandes 2 des Nachbarpaneeles in Gebrauchsstellung im Ausführungsbeispiel gemäß Fig. 1 überragt ist. Somit wird die erwähnte geringfügige Federkraft an diesem Anfang 19 besser verteilt.

## Patentansprüche

1. Paneel zur Bekleidung von Wänden oder Decken von Bauwerken, bei welchem zwei parallele Längsränder derart profiliert sind, daß ein Einsteck-Längsrand in Gebrauchsstellung in einen Aufnahme-Längsrand eingreift, wobei der Aufnahme-Längsrand zwei einander gegenüberliegende, etwa parallel zur Paneeloberfläche verlaufende Wandungen hat und in Gebrauchsstellung damit die Ober- und Unterseite des Einsteck-Längsrandes des Nachbarpaneels umgreift und sich der Querschnitt des Einsteck-Längsrandes zu seiner Stirnseite hin verjüngt, wobei ein Hohlraum zwischen den Längsrändern und der Oberfläche des Paneels mit einem Isolierwerkstoff ausgeschäumt ist, dadurch gekennzeichnet, daß der Aufnahme-Längsrand (2) in seinem Inneren eine Hinterschneidung (4) und der Einsteck-Längsrand (3) einen diese Hinterschneidung (4) in Gebrauchsstellung erfassenden hakenförmigen Vorsprung (5) aufweisen, daß der umgriffene Einsteck-Längsrand (3) gegenüber seiner Oberseite (6) zurückspringt und in Gebrauchsstellung zwischen der Stirnseite (12) des Einsteck-Längsrandes (3) und dem Nutengrund (13) des Aufnahme-Längsrandes (2) sowie zwischen der in Einsteckrichtung vorderen Seite (14) der Hinterschneidung (4) und dem dieser gegenüber zurückspringenden Bereich (15) des Einsteck-Längsrandes (3) jeweils ein Spiel vorgesehen ist, wobei der die Hinterschneidung (4) innerhalb des Aufnahme-Längsrandes (2) hintergreifende Vorsprung (5) im Querschnitt etwa hakenförmig ausgebildet ist und sein Hakenende (17) an der rückseitigen Anschlagfläche (16) der Hinterschneidung (4) anliegt, während die Außenseite des Hakens zu dem Nutengrund (13) des Aufnahme-Längsrandes (2) Spiel aufweist und ein den Hakenrücken bildender Bereich (18) des Einsteck-Längsrandes (3) im Querschnitt schräg zur Stirnseite (12) in dem Sinne verläuft, daß die Querschnittsverjüngung des Einsteck-Längsrandes (3) gebildet ist.

2. Paneel nach Anspruch 1, dadurch gekennzeichnet, daß der Abstand der Außenseiten der den Aufnahme-Längsrand (2) bildenden Wandungen (8, 9) etwa der Gesamtdicke oder -stärke des Paneels (1) entspricht.

3. Paneel nach Anspruch 1 oder 2, dadurch gekennzeichnet, daß die Hinterschneidung (4) als im Querschnitt etwa sägezahnartiger Vorsprung mit in Einsteckrichtung schrägem Anstieg und an der Rückseite etwa rechtwinklig zur Nutenwand (8) verlaufende Anschlagfläche (16) ausgebildet ist.

4. Paneel nach einem der Ansprüche 1 bis 3, dadurch gekennzeichnet, daß sich der in Gebrauchsstellung umgriffene Einsteck-Längsrand (3) an dem der Oberseite (6) benachbarten zurückspringenden Bereich (10) unmittelbar vor der Hinterschneidung (4) bis in die Hakenöffnung hinein schräg verjüngt, wobei die Schräge dieser Verjüngung in Gebrauchsstellung parallel zu der Schräge an der Vorderseite (14) der Hinterschneidung (4) verläuft.

5. Paneel nach einem der Ansprüche 1 bis 4, dadurch gekennzeichnet, daß der Rand der oberseitigen Wandung (8) des Aufnahme-Längsrandes (2) in Gebrauchsstellung zumindest bis zum Anfang (19), der an der gegenüberliegenden Seite des Einsteck-Längsrandes (3) befindlichen Schräge (18) reicht oder diesen Anfang (19) überragt.

6. Paneel nach einem der Ansprüche 1 bis 5, dadurch gekennzeichnet, daß die Länge einer gedachten senkrechten Linie auf die den Hakenrücken bildende Schräge (18) des Einsteck-Längsrandes (3) bis zur gegenüberliegenden, etwas eingezogenen Oberseite (10) dieses Längsrandes (3) gleich oder kleiner als der Abstand der beiden Innenseiten der Wandungen der den Aufnahme-Längsrand bildenden Nut ist.

7. Paneel nach einem der Ansprüche 1 bis 6, dadurch gekennzeichnet, daß die Verminderung (10) der Dicke des Paneels (1) an dem Einsteck-Längsrand (3) breiter als ihr Eingriff in den Gegen-Längsrand (2) in Gebrauchsstellung ist, so daß in montiertem Zustand eine Kontrollfuge mit zwei parallelen Bereichen der ineinandergreifenden Längsränder gebildet ist.

8. Paneel nach einem der Ansprüche 1 bis 7, dadurch gekennzeichnet, daß die Hinterschneidung (4) in dem nutenförmigen Aufnahme-Längsrand (2) an der Nutenwandung (8) angeordnet ist, die an der Oberfläche (8) des Paneels (1) vorgesehen ist, und daß die gegenüberliegende Nutenwand (9) als verlängerter Schenkel des das Paneel (1) bildenden Werkstoffes ausgebildet ist.

9. Paneel nach einem der vorstehenden Ansprüche, dadurch gekennzeichnet, daß die beiden Längsränder (2, 3) in Gebrauchsstellung einen Klemm- oder Preßsitz miteinander haben.

10. Paneel nach einem der Ansprüche 1 bis 9, dadurch gekennzeichnet, daß die vorzugsweise aus Aluminiumblech gebildete Haut (22) des Paneels (1) in einem Stück zu dem Hakenquerschnitt gebogen ist und am Ende des schrägen Hakenrückens (18) vor der Montage einen etwas größeren Abstand zu der gegenüberliegenden Außenseite (10) des Einsteck-Längsrandes (3) in diesem Bereich hat, so daß dieser umgebogene Randbereich bei der Montage federartig zusammendrückbar ist.

11. Paneel nach einem der Ansprüche 1 bis 10, dadurch gekennzeichnet, daß der schräge Hakenrücken (18) an seinem Anfang (19) eine Fortsetzung (23) der Paneelhaut parallel zur Oberfläche (6) hat, die von der Nutenwandung (9) des Aufnahme-Längsrandes (2) des Nachbar-Paneels in Gebrauchsstellung vorzugsweise überragt ist.

## Claims

1. A panel to cover walls or ceilings of buildings, wherein two parallel longitudinal edges are profiled in such a way that in the position of use a male longitudinal edge engages a female longitudinal edge, the female longitudinal edge having two opposing walls running approximately parallel to the surface of the panel and therewith embracing the upper and lower side of the male longitudinal edge of the neighbouring panel in the position of use and the cross section of the male longitudinal edge tapering towards the front end of the latter, a cavity between the longitudinal edges and the surface of the panel being foamed with an insulating material, characterized in that the female longitudinal edge (2) has in its interior an undercut (4) and the male longitudinal edge (3) has a hook-shaped projection (5) engaging said undercut (4) in the position of use, that the embraced male longitudinal edge (3) recedes relative to the top side (6) thereof and in the position of use a clearance is in each case provided between the front end (12) of the male longitudinal edge (3) and the groove base (13) of the female longitudinal edge (2) as well as between the forward side (14) of the undercut (4) in the direction of insertion and the area (15) of the male longitudinal edge (3) receding relative thereto, the projection (5) engaging behind the undercut (4) within the female longitudinal edge (2) being devised to be approximately hook-shaped in cross section and the hook end (17) of said projection butting against the rear stop face (16) of the undercut (4), while the outside of the hook has a clearance from the groove base (13) of the female longitudinal edge (2) and an area (18) belonging to the male longitudinal edge (3) and forming the back of the hook runs slantwise in cross section to the front end (12) in such a way as to compose the cross sectional taper of the male longitudinal edge (3).

2. The panel as claimed in claim 1, characterized in that the distance of the outsides of the walls (8, 9) forming the female longitudinal edge (2) corresponds approximately to the total thickness of the panel (1).

3. The panel as claimed in claim 2, characterized in that the undercut (4) takes the form of a projection approximately saw-tooth shaped in cross section having a slanting incline in the direction of insertion and at the rear a stop face (16) running approximately at right angles to the groove wall (8).

4. The panel as claimed in any one of claims 1 to 3, characterized in that at the area (10) adjacent to and receding from the top side (6), the male longitudinal edge (3) embraced in the position of use tapers slantwise directly in front of the undercut (4) right into the hook opening, in the position of use the slant of said taper running parallel to the slant at the front (14) of the undercut (4).

5. The panel as claimed in any one of claims 1 to 4, characterized in that in the position of use the edge of the upper wall (8) of the female longitudinal edge (2) extends at least to the beginning (19) of the slant (18) situated at the opposite side of the male longitudinal edge (3) or projects beyond said beginning (19).

6. The panel as claimed in any one of claims 1 to 5, characterized in that the length of a conceived vertical line on the slant (18) belonging to the male longitudinal edge (3) and forming the back of the hook, up to the opposite, somewhat retracted upper side (10) of said longitudinal edge (3), is equal to or smaller than the distance of the two insides of the walls of the groove forming the female longitudinal edge.

7. The panel as claimed in any one of claims 1 to 6, characterized in that in the position of use the reduction (10) of the thickness of the panel (1) on the male longitudinal edge (3) is wider than the extent to which said reduced area engages in the counterpart longitudinal edge (2), so that in the assembled condition a check joint with two parallel areas of the interlocking longitudinal edges is formed.

8. The panel as claimed in any one of claims 1 to 7, characterized in that the undercut (4) in the groove- like female longitudinal edge (2) is disposed at the groove wall (8) provided at the surface (8) of the panel (1), and that the opposite groove wall (9) takes the form of an enlongated leg of the material forming the panel (1).

9. The panel as claimed in any one of the preceding claims, characterized in that in the position of use the two longitudinal edges (2, 3) together have a clamp fit or press fit.

10. The panel as claimed in any one of claims 1 to 9, characterized in that the skin (22) preferably composed of sheet aluminium of the panel (1) is bent in one piece to form the cross section of the hook and prior to assembly has at the end of the slanting back (18) of the hook a somewhat greater distance from the opposite outside (10) of the male longitudinal edge (3) in this area, so that said bent over edge area is compressible in a spring-like manner upon assembly.

11. The panel as claimed in any one of claims 1 to 10, characterized in that the slanting back (18) of the hook has at the beginning (19) thereof an extension (23) of the panel skin parallel to the surface (6), the groove wall (9) of the female longitudinal edge (2) of the neighbouring panel preferably projecting beyond said extension in the position of use.

## Revendications

1. Panneau pour couvrir les murs ou les plafonds de bâtiments, dans lequel deux bords longitudinaux parallèles sont profilés de telle sorte qu'un bord longitudinal emboîtable s'engage, en position d'utilisation, dans un bord longitudinal récepteur, le bord longitudinal récepteur possédant deux parois en vis-à-vis qui s'étendent parallèlement à la surface extérieure du panneau, et entourant ainsi, en position d'utilisation, le dessus et le dessous du bord longitudinal emboîtable du panneau voisin, et la section du bord longitudinal emboîtable se rétrécissant vers son côté frontal, un espace creux présent entre les bords longitudinaux et la surface du panneau étant rempli de mousse de matériau isolant, caractérisé en ce que le bord longitudinal récepteur (2) présente à l'intérieur une contre-dépouille (4), et le bord longitudinal emboîtable (3) présente une partie en saillie en forme de crochet (5) qui, en position d'utilisation, s'engage dans cette contre-dépouille (4), en ce que le bord longitudinal emboîté (3) est situé en retreait par rapport à son côté supérieur (6), et il est prévu, en position d'utilisation, un jeu respectif entre le côté frontal (12) du bord longitudinal emboîtable (3) et le fond de rainure (13) du bord longitudinal récepteur (2), ainsi qu'entre le côté avant (14), dans le sens d'emboîtement, de la contre-dépouille (4) et la région (15) du bord longitudinal emboîtable (3) qui est située en retrait par rapport à ce côté (14), la partie en saillie (5), qui s'engage derrière la contre-dépouille (4) à l'intérieur du bord longitudinal récepteur (2), étant conformée avec une section approximativement en forme de crochet, et son extrémité en forme de crochet (17) s'applique contre la face de butée arrière (16) de la contre-dépouille (4), tandis que le côté extérieur du crochet présente du jeu par rapport au fond de rainure (13) du bord longitudinal récepteur (2), et qu'une partie (18) du bord longitudinal emboîtable (3), laquelle forme le dos du crochet, s'étend, en section, en oblique par rapport au côté frontal (12), en ce sens qu'elle forme le rétrécissement de section du bord longitudinal emboîtable (3).

2. Panneau selon la revendication 1, caractérisé en ce que la distance entre les côtés extérieurs des parois (8, 9) constituant le bord longitudinal récepteur (2) est approximativement égale à l'épaisseur totale du panneau (1).

3. Panneau selon la revendication 1 ou 2, caractérisé en ce que la contre-dépouille (4) est réalisée sous la forme d'une partie en saillie de section approximativement en dent de scie, avec une rampe oblique dans le sens d'emboîtement, et une face de butée (16) s'étendant sur le côté arrière approximativement à angle droit de la paroi de rainure (8).

4. Panneau selon l'une quelconque des revendications 1 à 3, caractérisé en ce que le bord longitudinal (3) emboîté en position d'utilisation, sur la région (10) située en retrait voisine du côté supérieur (6), se rétrécit obliquement juste avant la contre-dépouille (4) jusqu'à l'intérieur de l'ouverture du crochet, l'inclinaison de ce rétrécissement étant, en position d'utilisation, parallèle à l'inclinaison sur le côté avant (14) de la contre-dépouille (4).

5. Panneau selon l'une des revendications 1 à 4, caractérisé en ce que le bord de la paroi (8) du côté supérieur du bord longitudinal récepteur (2), en position d'utilisation, s'étend au moins jusqu'au début (19) de la partie inclinée (18) présente sur le côté en vis-à-vis du bord longitudinal emboîtable (3), ou dépasse ce début (19).

6. Panneau selon l'une des revendications 1 à 5, caractérisé en ce que la longueur d'une ligne verticale imaginaire tracée sur la partie inclinée (18) formant le dos du crochet du bord longitudinal emboîtable (3) jusqu'au côté supérieur opposé (10), légèrement en retrait, de ce bord longitudinal (3), est inférieure ou égale à la distance entre les deux côtés intérieurs des parois de rainure formant le bord longitudinal récepteur.

7. Panneau selon l'une des revendications 1 à 6, caractérisé en ce que la diminution (10) de l'épaisseur du panneau (1) sur le bord longitudinal emboîtable (3) est plus large que son engagement dans le bord longitudinal complémentaire (2) en position d'utilisation, de sorte que, à l'état monté, un joint de contrôle est formé avec deux zones parallèles des bords longitudinaux engagés l'un dans l'autre.

8. Panneau selon l'une des revendications 1 à 7, caractérisé en ce que la contre-dépouille (4) est pratiquée dans le bord longitudinal récepteur (2) en forme de rainure sur la paroi de rainure (8) qui est prévue sur la surface extérieure (6) du panneau (1), et en ce que la paroi de rainure opposée (9) est réalisée sous la forme d'une branche prolongée du matériau constituant le panneau (1).

9. Panneau selon l'une des revendications précédentes, caractérisé en ce que les deux bords longitudinaux (2, 3) présentent, en position d'utilisation, un ajustement mutuel de serrage ou de pression.

10. Panneau selon l'une. des revendications 1 à 9, caractérisé en ce que l'enveloppe (22) du panneau (1), réalisée de préférence en tôle d'aluminium, est réalisée d'une seule pièce et par pliage pour obtenir la section en forme de crochet, et possède à l'extrémité du dos de crochet incliné (18), avant le montage, une distance légèrement plus grande par rapport au côté extérieur en vis-à-vis (10) du bord longitudinal emboîtable (3) dans cette région, de sorte que cette région de bord repliée peut être comprimée de manière élastique lors du montage.

11. Panneau selon l'une des revendications 1 à 10, caractérisé en ce que le dos de crochet incliné (18) possède sur son début (19) un prolongement (23) de l'enveloppe du panneau parallèlement à la surface extérieure (6), prolongement qui, en position d'utilisation, est de préférence dépassé par la paroi de rainure (9) du bord longitudinal récepteur (2) du panneau voisin.
